# EUROPÄISCHE PATENTSCHRIFT

(11) **EP 1 851 136 B1**
(45) Veröffentlichungstag und Bekanntmachung des Hinweises auf die Patenterteilung: **27.05.2009**
(21) Anmeldenummer: 03782207.9
(22) Anmeldetag: 17.11.2003
(51) Int. Cl.: B65D 83/14, B05B 1/30

(54) **Sprühkopf sowie Sprühdose mit einem solchen Sprühkopf**
Sprayhead and aerosol can with such a sprayhead
Tête de pulvérisation et pulvérisateur muni d'une telle tête

(43) Veröffentlichungstag der Anmeldung: 07.11.2007
(73) Patentinhaber: Peter Kwasny GmbH, 74831 Gundelsheim (DE)
(72) Erfinder: KWASNY, Peter, CH-8200 Schaffhausen (CH)
(74) Vertreter: Schneiders, Josef
(86) Internationale Anmeldenummer: PCT/EP2003/012843
(87) Internationale Veröffentlichungsnummer: WO 2005/051802

(56) Entgegenhaltungen:
- FR-A- 2 739 087
- GB-A- 451 017
- US-A- 3 342 382
- US-A- 3 407 977
- US-A- 3 790 089
- US-A- 3 961 756
- US-A- 3 990 639
- US-A- 5 975 435
- US-B2- 6 536 633

## Beschreibung

Die Erfindung betrifft eine Sprühdose, bestehend aus einem Dosenkörper, der ein Treibmittel sowie einen zu versprühenden Stoff enthält, einem Ventil, durch welches bei Betätigung der zu versprühende Stoff getrieben wird, und einem Sprühkopf, der der Ausbringung des zu versprühenden Stoffes in die Umgebung durch Betätigung des Ventils dient, wobei der Sprühkopf eine axiale Bohrung aufweist, durch die der zu versprühende Stoff in den Sprühkopf geführt wird. Darüber hinaus betrifft die Erfindung einen Sprühkopf zur Verwendung als Teil der erfindungsgemäßen Sprühdose.

Sprühdosen, wie aus der US 3 407 977 bekannt, haben in verschiedensten Anwendungsbereichen seit vielen Jahren eine weitere Verbreitung gefunden. Neben diversen anderen zu versprühenden Stoffen werden allerdings auch Lacke häufig in Lacksprühdosen vertrieben, die insbesondere im Do-it-yourself-Bereich sich großer Beliebtheit erfreuen, da Lacksprühdosen ein vergleichsweise einfaches und preiswertes Verfahren zur Lackausbringung im Vergleich zu deutlich aufwendigeren Druckluft-, Airless- oder sonstigen Farbspritzgeräten darstellen. Im Vergleich zu diesen Geräten weisen Lacksprühdosen jedoch den Nachteil auf, daß die Ausbringrate des Lackes vom Nutzer nicht frei gewählt werden kann. Herkömmliche Sprühdosen weisen eine Ausbringmenge von ca. 10 g innerhalb von 10 Sekunden auf, aus der EP 0 925 236 B1 sind jedoch auch Sprühdosen mit einer Ausbringrate bis zu 35 g/10 s bekannt.

Häufig ist es für den Nutzer jedoch wünschenswert, die Lackausbringrate in einfacher Weise zu verringern oder zu vergrößern. So ist eine hohe Ausbringrate in der Regel nützlich, wenn größere Flächen einheitlich besprüht werden sollen, bei kleineren Flächen oder diffizileren Lackiertätigkeiten kann es jedoch sinnvoll sein, die Ausbringrate möglichst niedrig zu halten, um den Lackiervorgang auf diese Weise besser kontrollieren zu können. In gewissem Maße ist eine solche Regulierung der Ausbringrate zwar möglich, indem der Sprühkopf am oberen Ende der Sprühdose mehr oder weniger stark nach unten gedrückt wird, eine solche Regulierung ist jedoch naturgemäß äußerst ungenau und kann sich in einem entsprechend mangelhaften Lackierergebnis niederschlagen. Auch in anderen Bereichen als dem Versprühen von Lack ist eine Regulierungsmöglichkeit wünschenswert. Es stellt sich daher die Aufgabe, eine Sprühdose zur Verfügung zu stellen, die die Regulierung der Ausbringrate in möglichst einfacher Weise erlaubt, ohne dabei auf ein deutlich aufwendigeres und kostenintensiveres Sprühsystem ausweichen zu müssen.

Die Aufgabe wird erfindungsgemäß gelöst durch eine Sprühdose, die aus einem Dosenkörper, der ein Treibmittel sowie einen zu versprühenden Stoff enthält, einem Ventil, durch welches bei Betätigung der zu versprühende Stoff getrieben wird, und einem Sprühkopt gemäß Anspruch 1, zur Ausbringung des zu versprühenden Stoffes in die Umgebung durch Betätigung des Ventils besteht, wobei der Sprühkopf eine axiale Bohrung aufweist, durch die der zu versprühende Stoff in den Sprühkopf geführt wird, und der Sprühkopf über eine zusätzliche Einstellvorrichtung zur Regulierung der Ausbringrate verfügt.

Eine solche Sprühdose macht es möglich, einen herkömmlichen Dosenkörper sowie ein herkömmliches Ventil zu verwenden und lediglich im Sprühkopf eine entsprechende Einstellvorrichtung vorzusehen. Da es sich beim Sprühkopf um ein besonders kleines und kostengünstiges Bauteil der Sprühdose handelt, ist auch die erfindungsgemäße Sprühdose im Ganzen besonders kostengünstig herzustellen. Da es sich beim Sprühkopf um den Teil der Sprühdose handelt, den der Benutzer zum Ausbringen des zu versprühenden Stoffes betätigt, ist die Handhabung und Regulierung der Ausbringrate mit Hilfe der erfindungsgemäßen Sprühdose auch für den Laien besonders geeignet.

Um die Einstellvorrichtung im Sprühkopf der Sprühdose vorzusehen, sind verschiedene Lösungen denkbar. So weist ein bekannter Sprühkopf eine Einstellvorrichtung zur Regulierung der Ausbringrate in Form eines einstellbaren Nadelventils auf. Hierbei ist des weiteren zwischen der axialen Bohrung im Sprühkopf und dem Auslaß des Sprühkopfes ein Spalt, vorzugsweise ein Ringspalt, vorgesehen, in den der Konus des Nadelventils mündet und diesen je nach Eindringtiefe unterschiedlich stark verschließt. Der Auslaß und die axiale Bohrung sind dabei über den Spalt miteinander verbunden, so daß bei weit herausgeschraubtem Nadelventil sich eine offene Verbindung zwischen axialer Bohrung und Auslaß ergibt. Das Nadelventil verfügt zweckmäßigerweise über ein Gewinde und ist von außen einstellbar.

Bei weit eingeschraubtem Nadelventil wird der Spalt zwischen Auslaß und axialer Bohrung ganz oder nahezu vollständig geschlossen, so daß die Ausbringrate entsprechend niedrig ist oder gar 0 beträgt, während der Spalt bei weit herausgeschraubtem Nadelventil entsprechend stark geöffnet wird, um eine große Ausbringrate zu gewährleisten. Zur besseren Regulierbarkeit verfügt das Nadelventil an seiner Außenseite zweckmäßigerweise über ein kleines Rädchen oder einen sonstigen Griff. Da es sich beim Sprühkopf um ein sehr kleines Bauteil handelt, müssen entsprechend auch die sonstigen Dimensionen ausgestattet sein. So liegt der Durchmesser des Ringspaltes, der der Vordosierung dient, typischerweise in einer Größenordnung von 1,5 mm, während das Gewinde des Nadelventils eine Stärke von ca. 2,3 mm aufweisen kann. Die Spitze des Konus des Nadelventils kann einen Winkel von ca. 20° aufweisen. Je nach sonstiger Beschaffenheit der Sprühdose, d. h. insbesondere der Höhe des durch das Treibmittel ausgeübten Drucks und der sonstigen Ausgestaltung des Sprühkopfes und des Ventils läßt sich die Ausbringrate stufenlos in einem Bereich von ca. 0 bis 31 g/10 s variieren. Die hier angegebenen Daten sind selbstverständlich lediglich beispielhaft und stellen in keiner Weise eine Beschränkung der Erfindung dar.

Das Nadelventil kann sowohl quer als auch entlang der Achse der axialen Bohrung im Sprühkopf vorgesehen sein. Im Falle eines quer verlaufenden Nadelventils befindet sich der Spalt auf der Innenseite des Auslasses des Sprühkopfes, so daß der Konus des Nadelventils seitlich, in den Spalt eingreift. Auf diese Weise wird das Betätigungsfeld des Sprühkopfes, auf das der Nutzer drücken muß, um aus der Sprühdose zu sprühen, vom Nadelventil nicht beeinträchtigt, weshalb diese Ausführungsform bevorzugt ist.

Es ist jedoch durchaus auch möglich, das Nadelventit längs zu axialen Bohrung verlaufen zu lassen, so daß es mit seinem Einstellende aus der Sprühbetätigung herausragt. In diesem Fall befindet sich der Spalt, in den der Konus des Nadelventils eingreift, am oberen Ende der axialen Bohrung.

Erfindungsgemäß weist der Sprühkopf quer zur axialen Bohrung eine mit dieser in Verbindung stehende seitliche Bohrung auf, wobei sich der Auslaß des Sprühkopfes an einem Ende der seitlichen Bohrung befindet und vom anderen Ende der seitlichen Bohrung her ein drehbares, zylinderförmiges Element in die Bohrung eingreift, welches die axiale Bohrung geringfügig überdeckt. An zumindest einer Seite weist das zylinderförmige Element eine Abschrägung oder Abrundung, z. B. in Form eines asymmetrischen Konus auf, die, wenn die Abschrägung oder Abrundung durch Drehung des zylinderförmigen Elements über die axiale Bohrung gebracht wird, eine Durchströmöffnung von der axialen Bohrung in die seitliche Bohrung freigibt. Bei Verdrehung des zylinderförmigen Elements gelangt ein nicht abgerundeter Teil über die axiale Bohrung, welcher diese gegebenenfalls quasi vollständig abdecken kann. Die Abschrägung oder Abrundung an einem Ende des zylinderförmigen Elements ist dabei so ausgestaltet, daß die Ausbringrate praktisch stufenlos reguliert werden kann, wobei die maximale Ausbringrate gewährleistet ist, wenn die maximale Abschrägung oder Abrundung über der axialen Bohrung liegt, während die minimale Ausbringrate bzw. der vollständige Verschluß gewährleistet ist, wenn ein nicht abgeschrägter oder abgerundeter Bereich des zyl inderförmigen Elements über die axiale Bohrung gebracht wird. Um dies zu gewährleisten, wird die Abschrägung bzw. Abrundung umlaufend um das zyl inderförmige Element derart gestaltet, daß das Ausmaß der Abschrägung bzw. Abrundung kontinuierlich zu- oder abnimmt. Zweckmäßigerweise ist das zyl inderförmige Element an einer Seite maximal abgerundet oder abgeschrägt und auf der gegenüberliegenden Seite vollständig gerade, so daß die Einstellung zwischen maximaler und minimaler Öffnung durch Drehung um 180° erfolgt. Ein Ende des zylinderförmigen Elements ragt zu einer Seite, typischerweise zu der dem Auslaß gegenüberliegenden Seite, aus dem Sprühkopf heraus, so daß der Nutzer dieses Ende greifen und entsprechend seinen Wünschen bezüglich der Ausbringrate verdrehen kann. Hierbei kann an dieser Seite des zylinderförmig en Elements auch ein Griff vorhanden sein. Zweckmäßig ist es darüber hinaus insbesondere, eine einfache Anzeigevorrichtung am Sprühkopf vorzusehen, beispielsweise ein Anzeigeelement am zylinderförmigen Element verbunden mit einer Skale auf dem Sprühkopf selbst, wobei die Skala gegebenenfalls konkrete Angaben über die Ausbringrate umfassen kann.

Eine weitere bekannte Lösung besteht darin, die Sprühdose mit einem verdreh- oder verschiebbaren Element mit einer oder mehreren Öffnungen zu versehen, die vor oder in den Auslaß des Sprühkopfes bewegbar sind. Um die Ausbringrate auf diese Weise regulieren zu können, weist das verdreh- oder verschiebbare Element mehrere Öffnungen unterschiedlichen Querschnitts auf. Je nachdem, welche Öffnung vor oder in den Auslaß des Sprühkopfes gebracht wird, unterscheidet sich auch die Ausbringrate. Beispielsweise kann das verdreh- oder verschiebbare Element mit einer Öffnung eines Durchmessers von 0,3 mm und mit einer anderen Öffnung mit einem Durchmesser von 0,5 mm versehen sein, so daß die Ausbringrate bei Verwendung der 0,5 mm-Öffnung entsprechend ansteigt. Die Öffnungen können auch in der Hinsicht unterschiedlich ausgestaltet sein, daß es sich um unterschiedliche Düsentypen handelt, z. B. um eine Runddüse und eine Fächerdüse.

Im Vergleich zu den zuvor beschriebenen Lösungen weist diese den Vorteil auf, das sie konstruktiv weniger aufwendig ist. Auf der anderen Seite ist die Einstellbarkeit der Ausbringrate bei Vorsehen verschiedener Öffnungen unterschiedlichen Querschnitts im verdreh- oder verschiebbaren Element nicht mehr stufenlos, sondern nur noch in bestimmten Schritten möglich, wobei die Zahl der Stufen von der Zahl der Öffnungen mit unterschiedlichem Querschnitt abhängt.

Daneben ist es auch möglich, die Öffnungen im verdreh- bzw. verschiebbaren Element so auszugestalten, daß ihr Querschnitt je nach Stellung vor oder im Auslaß variiert. Beispielsweise sind schlitzförmige Öffnungen denkbar, bei denen sich der Schlitz von einem Ende zum anderen verbreitert. Wird nun die breiteste Stelle des Schlitzes vor oder in den Auslaß des Sprühkopfes gebracht, so ist die Ausbringrate maximal. Das Versehen des verdreh- bzw. verschiebbaren Elementes mit Öffnungen variablen Querschnitts erlaubt auch eine stufenlose Einstellung der Ausbringrate und ist insofern besonders vorteilhaft. Gegebenenfalls kann auch die Möglichkeit der Vorsehung mehrerer Öffnungen unterschiedlichen Querschnitts mit der Vorsehung von Öffnungen variablen Querschnitts kombiniert werden, so daß beispielsweise eine Öffnung für Ausbringraten von 0 bis 16 g/10 s und eine zweite Öffnung variablen Querschnitts für eine Ausbringrate von 16 bis 31 g/10 s zuständig ist.

Besondere Bedeutung besitzt die erfindungsgemäße Sprühdose im Bereich der Lacksprühdosen, bei der der zu versprühende Stoff einen Lack, ein Lackiervorbereitungsmittel oder ein sonstiger Farbstoff ist. Die besondere Bedeutung in diesem Bereich ergibt sich, wie eingangs bereits ausgeführt, daraus, daß gerade beim Lackieren ein gleichmäßiges und kontrolliertes Sprühen von besonderer Bedeutung ist. Grundsätzlich ist die Erfindung jedoch für sämtliche Sprühdosen verwendbar.

Neben der erfindungsgemäßen Sprühdose betrifft die Erfindung auch den Sprühkopf, wie er als Teil einer Sprühdose der zuvor beschriebenen Art verwendbar ist.

Grundsätzlich ist es auch möglich, verschiedene Merkmale miteinander zu kombinieren. Beispielsweise kann bei Verwendung eines Nadelventils zur Regulierung der Ausbringrate zusätzlich vor dem Auslaß ein verdreh- oder verschiebbares Element vorgesehen werden, das verschiedene Öffnungen unterschiedlicher Größe aufweist.

Die Erfindung wird anhand der beigefügten Figuren weiter verdeutlicht. Es zeigen:
- Figur 1: einen Sprühkoft im Querschnitt gemäß einer nicht erfindungsgemäßen Ausführungsform;
- Figur 2: einen Sprühkopf im Querschnitt gemäß einer nicht erfindungsgemäßen Ausführungsform;
- Figur 3: einen Sprühkopf im Querschnitt gemäß einer erfindungsgemäßen Ausführungsform;
- Figur 4: einen Sprühkopf im Querschnitt gemäß einer nicht erfindungsgemäßen Ausführungsform.

In Figur 1 ist ein Sprühkopf 1 gemäß einer ersten Ausführungsform gezeigt, bei der zur Regulierung der Ausbringrate ein Nadelventil 5 verwendet wird. Der Sprühkopf 1 bildet den oberen Abschluß einer Sprühdose (hier nicht gezeigt), wobei der Sprühkopf 1 über eine axiale Bohrung 3 mit dem Ventil 4 und dem Dosenkörper verbunden ist. Das Ventil 4 wird durch Drücken auf die Oberseite 2 des Sprühkopfes 1 geöffnet, woraufhin das Treibmittel das Sprühgut durch das Ventil 4 in den Sprühkopf 1 befördert. Die axiale Bohrung 3 steht über einen Spalt 8, der ringförmig ausgebildet ist, mit dem Auslaß 9 in Verbindung, so daß das Sprühgut entsprechend ausströmen kann.

Um die Ausbringrate regulieren zu können, verfügt der Sprühkopf 1 quer zur axialen Bohrung 3 über eine Ausnehmung 6 zur Aufnahme einer Nadel 5, welche an ihrer Spitze einen Konus 7 aufweist. Dieser Konus 7 mündet in den Spalt 8 und verschließt diesen bei Bedarf mehr oder weniger vollständig. Die Nadel 5 verfügt über ein Gewinde und kann mit Hilfe des Griffes 10 mehr oder weniger stark eingeschraubt werden. In vollständig eingeschraubten Zustand ist der Spalt 8 weitgehend verschlossen, da der Konus 7 an den Spalt 8 angrenzt und die Verbindung von Auslaß 9 und axialer Bohrung 3 unterbricht. Wird nun die Nadel 5 weiter aus dem Sprühkopf 1 herausgeschraubt, so wird der Zwischenraum zwischen Spalt 8 und Konus 7 der Nadel 5 größer und entsprechend mehr Sprühgut kann austreten. Mit Hilfe eines solchen Nadelventils 5 ist eine besonders feine Dosierung möglich.

In Figur 2 ist eine Abwandlung des in Figur 1 gezeigten Sprühkopfs zeigt, bei der die Regulierung der Ausbringrate über ein Nadelventil 5 erfolgt. Figur 2 unterscheidet sich dadurch von Figur 1, daß der Spalt 8 hier am oberen Ende der axialen Bohrung 3 vorgesehen ist und der Konus 7 der Nadel 5 von oben in den Spalt 8 einmündet. Auch hier wird durch Einschrauben der Nadel 5 der Spalt 8 weitgehend verschlossen, so daß die Ausbringrate entsprechend verringert wird, während durch Herausschrauben der Nadel 5 sich die Ausbringrate aufgrund der Vergrößerung des Durchlasses zwischen Spalt 8 und Konus 7 erhöht.

In der in Figur 3 gezeigten Ausführungsform der Erfindung weist der Sprühkopf quer zur axialen Bohrung 3 eine seitliche Bohrung 15 auf, die mit der axialen Bohrung 3 in Verbindung steht. In die seitliche Bohrung 15 ist ein zylinderförmiges Element 16 von der dem Auslaß 9 gegenüberliegenden Seite eingelassen, welches die axiale Bohrung 3 überdeckt. Am innenliegenden Ende des zylinderförmigen Elements 16 weist dieses einen asymmetrischen Konus 17 auf, der, wenn er über der axialen Bohrung 3 liegt, eine Durchtrittsöffnung 18 freigibt, die die Verbindung zwischen axialer Bohrung 3, seitlicher Bohrung 15 und Auslaß 9 herstellt. In dieser Stellung kann entsprechend das Sprühgut austreten. Das zylinderförmige Element 16 kann in der seitlichen Bohrung 15 entlang des Pfeils 19 gedreht werden, wobei nach einer 180°-Drehung das nicht abgerundete, innenliegende Ende des zylinderförmigen Elements 16 über der axialen Bohrung 3 liegt und diese verschließt. In dieser Stellung sinkt die Ausbringrate entsprechend ab. Zwischen den beschriebenen Maximal- und Minimalpositionen sind verschiedenste weitere Einstellungen denkbar, so daß eine quasi stufenlose Regulierung der Ausbringrate möglich ist. Hierzu ist die Abrundung/Abschrägung umlaufend um das zylinderförmige Element 16 so ausgebildet, daß die Abschrägung/Abrundung von einer Seite zur gegenüberliegenden Seite immer stärker wird, bis schließlich in der in der Zeichnung dargestellten Stellung die Größe der Durchtrittsöffnung 18 maximal wird.

Gemäß dem in Figur 4 gezeigten Sprühkopf befindet sich im Auslassbereich vor der seitlichen Bohrung 15, die die Verbindung zur axialen Bohrung 3 herstellt, ein verdrehbares Element 25, das über zwei Düsen 26 und 27 verfügt. Die hier gewählte Darstellung für das verdrehbare Element 25 aus drei einzelnen Bestandteilen ist nur zur Verdeutlichung der Auslasskanäle gewählt; tatsächlich handelt es sich um ein Teil, wie auch durch die entsprechenden gestrichelten Linien angedeutet ist Das verdrehbare Element 25 kann um die Achse 29 entsprechend des Pfeils 28 gedreht werden, so daß entweder die Düse 26 mit einer kleinen Durchtrittsöffnung oder die Düse 27 mit einer größeren Durchtrittsöffnung vor die seitliche Bohrung 15 gebracht wird, wodurch sich die Ausbringrate verändert.

## Patentansprüche

1. Sprühkopf, verwendbar als Teil einer Sprühdose, wobei der Sprühkopf (1) der Ausbringung eines zu versprühenden Stoffes in die Umgebung dient, der Sprühkopf (1) eine axiale Bohrung (3) aufweist, durch die der zu versprühende Stoff in den Sprühkopf (1) geführt wird, der Sprühkopf (1) über eine Einstellvorrichtung zur Regulierung der Ausbringrate verfügt und sich im Sprühkopf (1) quer zur axialen Bohrung (3) eine mit dieser in Verbindung stehende seitliche Bohrung (15) mit einem Auslaß an einem Ende befindet, **dadurch gekennzeichnet, dass** vom anderen Ende der seitlichen Bohrung (15) her ein drehbares, zylinderförmiges Element (16) in die seitliche Bohrung (15) eingreift, welches die axiale Bohrung (3) geringfügig überdeckt und an zumindest einer Seite eine Abschrägung oder Abrundung (17) aufweist, die, wenn die Abschrägung oder Abrundung (17) durch Drehung des zylinderförmigen Elements (16) über die axiale Bohrung (3) gebracht wird, eine Durchtrittsöffnung (18) von der axialen Bohrung (3) in die seitlichen Bohrung (15) freigibt

2. Sprühkopf nach Anspruch 1, **dadurch gekennzeichnet, dass** der Sprühkopf (1) ein verdreh- oder verschiebbares Element (25) mit einer oder mehreren Öffnungen (26, 27) aufweist, die vor oder in den Auslaß (9) bewegbar sind.

3. Sprühkopf nach Anspruch 2, **dadurch gekennzeichnet, dass** das verdreh- oder verschiebbare Element (25) mehrere Öffnungen (26, 27) unterschiedlichen Querschnitts aufweist.

4. Sprühkopf nach Anspruch 2 oder 3, **dadurch gekennzeichnet, dass** ein oder mehrere Öffnungen (26, 27) als Rund- und/oder Fächerdüse ausgebildet sind.

5. Sprühkopf nach einem der Ansprüche 2 bis 4, **dadurch gekennzeichnet, dass** das verdreh- oder verschiebbare Element (25) ein oder mehrere Öffnungen (26, 27) aufweist, deren Querschnitt je nach Stellung vor oder im Auslaß (9) variiert

6. Sprühdose, bestehend aus einem Dosenkörper, der ein Treibmittel sowie einen zu versprühenden Stoff enthält, einem Ventil, durch welches bei Bestätigung der zu versprühende Stoff getrieben wird, und einem Sprühkopf (1) nach einem der Ansprüche 1 bis 5, der der Ausbringung des zu versprühenden Stoffes in die Umgebung durch Betätigung des Ventils dient.

7. Sprühdose nach Anspruch 6, **dadurch gekennzeichnet, dass** der zu versprühende Stoff ein Lack, ein Lackiervorbereitungsmittel oder ein sonstiger Farbstoff ist.

## Claims

1. A spray head usable as a component of an aerosol can, wherein the spray head (1) serves to deliver a material to be sprayed into the surroundings, the spray head (1) has an axial bore (3), through which the material to be sprayed is conducted into the spray head (1), the spray head (1) has an adjustment device to regulate the delivery rate and situated in the spray head (1) transverse to the axial bore (3) there is a lateral bore (15) in communication with it with an outlet at one end, **characterised in that** engaging in the lateral bore (15) from the other end of the lateral bore (15) there is a rotatable, cylindrical element (16), which slightly overlaps with the axial bore (3) and has a bevel or rounded portion (17) on at least one side, which, when the bevel or rounded portion (17) is moved over the axial bore (3) by rotation of the cylindrical element (16), opens a flow opening (18) from the axial bore (3) into the lateral bore (15).

2. A spray head as claimed in Claim 1, **characterised in that** the spray head (1) has a rotatable or slidable element (25) with one or more openings (26, 26), which are movable in front of or into the outlet (9).

3. A spray head as claimed in Claim 2, **characterised in that** the rotatable or slidable element (25) has a plurality of openings (26, 27) of different area.

4. A spray head as claimed in Claim 2 or 3, **characterised in that** one or more openings (26, 27) are constructed in the form of round and/or fan-shaped nozzles.

5. A spray head as claimed in one of Claims 2 to 4, **characterised in that** the rotatable or slidable element (25) has one or more openings (26, 27) whose area varies depending on their position in front or in the outlet (9).

6. An aerosol can consisting of a nozzle body, which contains a propellant and a material to be sprayed, a valve, through which, when actuated, the material to be sprayed is propelled, and a spray head (1) as claimed in one of Claims 1 to 5, which serves to deliver the material to be sprayed into the surroundings by actuation of the valve.

7. An aerosol can as claimed in Claim 6, **characterised in that** the material to be sprayed is a paint, a painting preparation agent or some other colourant.

## Revendications

1. Tête de pulvérisation, utilisable comme partie d'un pulvérisateur, dans laquelle la tête de pulvérisation **(1)** sert à diffuser dans l'environnement une substance à pulvériser, la tête de pulvérisation **(1)** présente un perçage axial **(3)** à travers lequel la substance à pulvériser passe dans la tête de pulvérisation **(1),** la tête de pulvérisation **(1)** dispose d'un dispositif de réglage pour réguler le débit de sortie et dans la tête de pulvérisation, transversalement au perçage axial **(3),** se trouve un perçage latéral **(15)** communiquant avec celui-ci et comprenant une sortie à une extrémité, **caractérisée en ce que**, depuis l'autre extrémité du perçage axial **(15),** un élément rotatif cylindrique **(16)** s'engage dans le perçage latéral **(15),** élément qui recouvre légèrement le perçage axial **(3)** et présente sur au moins un côté un biseau ou arrondi **(17)** qui, quand le biseau ou arrondi **(17) est** amené au-dessus du perçage axial **(3)** par rotation de l'élément cylindrique **(16);** libère une ouverture de passage **(18)** menant depuis le perçage axial (3) dans le perçage latéral **(15).**

2. Tête de pulvérisation selon la revendication 1, **caractérisée en ce que** la tête de pulvérisation **(1)** présente un élément rotatif ou mobile **(25)** avec une ou plusieurs ouvertures **(26, 27),** qui peuvent être déplacées devant ou dans la sortie **(9).**

3. Tête de pulvérisation selon la revendication 2, **caractérisée en ce que** l'élément rotatif ou mobile **(25)** présente plusieurs ouvertures **(26, 27)** de différentes sections.

4. Tête de pulvérisation selon la revendication 2 ou 3, **caractérisée en ce qu'**une ou plusieurs ouvertures **(26, 27)** sont conformées en buse ronde et/ou en éventail.

5. Tête de pulvérisation selon l'une des revendications 2 à 4, **caractérisée en ce que** l'élément rotatif ou mobile **(25)** présente une ou plusieurs ouvertures **(26, 27)** dont la section varie selon la position devant ou dans la sortie **(9).**

6. Pulvérisateur, constitué d'un corps de pulvérisateur qui contient un agent propulseur ainsi qu'une substance à pulvériser, d'une vanne à travers laquelle la substance à pulvériser est envoyée en cas d'actionnement, et d'une tête de pulvérisation **(1)** selon l'une des revendications 1 à 5, qui sert à diffuser dans l'environnement la substance à pulvériser par actionnement de la vanne.

7. Pulvérisateur selon la revendication 6, **caractérisé en ce que** la substance à pulvériser est un vernis, un apprêt de vernissage ou un autre colorant.
